# FASCICULE DE BREVET EUROPEEN

(11) **EP 3 531 006 B1**
(45) Date de publication et mention de la délivrance du brevet: **25.11.2020**
(21) Numéro de dépôt: 19155373.4
(22) Date de dépôt: 04.02.2019
(51) Int. Cl.: F17C 13/06

(54) **CAPOTAGE DE PROTECTION À SYSTÈME D'ACCROCHAGE PIVOTANT POUR RÉCIPIENT DE GAZ**
SCHUTZHAUBE MIT SCHWENKBAREM BEFÄSTIGUNGSSYSTEM FÜR GASFLASCHE
PROTECTIVE HOOD WITH PIVOTING ATTACHMENT SYSTEM FOR GAS CYLINDER

(30) Priorité: 27.02.2018 FR 1851707
(43) Date de publication de la demande: 28.08.2019
(73) Titulaire: L'AIR LIQUIDE, SOCIETE ANONYME POUR L'ETUDE ET L'EXPLOITATION DES PROCEDES GEORGES CLAUDE, 75007 Paris (FR)
(72) Inventeur: FRENAL, Antoine, 78350 Jouy-en-Josas (FR); LIGONESCHE, Renaud, 78350 Jouy-en-Josas (FR)
(74) Mandataire: Pittis, Olivier

(56) Documents cités:
- EP-A1- 2 116 332
- EP-A1- 2 586 481
- EP-A1- 2 918 893
- WO-A2-2015/132092
- DE-A1- 10 057 469
- FR-A1- 2 976 048
- FR-A1- 3 052 848

## Description

La présente invention concerne un capotage de protection pour récipients de gaz, en particulier bouteilles de gaz médical, équipé d'un dispositif d'accrochage pivotant, permettant d'accrocher le capotage sur un lit, un brancard, un fauteuil ou autre, ainsi qu'un récipient de gaz, telle une bouteille de gaz, équipé d'un tel capotage de protection agencé autour d'un bloc robinet, avec ou sans détendeur intégré.

Les gaz industriels et médicaux sont couramment conditionnés dans des récipients de gaz, typiquement des bouteilles ou bonbonnes de gaz, équipés d'un bloc robinet, avec ou sans détendeur intégré, à savoir un robinet simple de type ouvert/fermé ou un robinet à détendeur intégré, encore appelé RDI, permettant de contrôler débit et pression du gaz délivré.

Afin de protéger ce bloc robinet, plus simplement appelé « robinet », il est courant d'agencer, au niveau du col de la bouteille de gaz et autour du bloc robinet, un capotage de protection formant coque protectrice autour du bloc robinet. Un tel capotage est couramment appelé « chapeau ».

Par ailleurs, pour permettre d'accrocher l'ensemble bouteille/chapeau/robinet à un support, tel un barreau de lit d'hôpital, un brancard, une tringle ou support d'accrochage d'un véhicule d'urgence, par exemple une unité de SAMU ou analogue, il est usuel d'aménager un système d'accrochage sur le chapeau.

Il existe des systèmes d'accrochage fixes et d'autres mobiles, en particulier translatants ou pivotants, par exemple ceux décrits par les documents EP-A-629812, DE-A-10057469, US-A-2004/020793, EP-A-2586481, et FR 3 052 848 A1.

Certains capotages à système d'accrochage pivotant possèdent un logement spécifique dans lequel vient s'insérer un bras pivotant ou présentent une surface extérieure conformée pour accueillir le bras pivotant lorsqu'il est complètement replié, c'est-à-dire dans sa position de rangement le long et au contact de la surface externe du capotage. On peut citer par exemple EP-A-2918893 et WO-A-2015/132092.

Cependant, les capotages à système d'accrochage pivotant présentent souvent un inconvénient majeur, à savoir que le dispositif d'accrochage n'est pas maintenu dans sa position de repos et/ou dans sa position dépliée, c'est-à-dire active servant à l'accroche de l'ensemble à un barreau de lit ou analogue, sauf à prévoir un mécanisme spécifique assurant le blocage du dispositif d'accrochage, lequel mécanisme spécifique complique l'architecture du capotage.

Or, si le dispositif d'accrochage n'est pas maintenu, il peut être source de blessures pour l'utilisateur car il peut se déplier ou, à l'inverse, se replier intempestivement et engendrer des pincements des mains ou des doigts, ou d'autres blessures.

De là, quand on déploie le dispositif d'accrochage d'un capotage équipant une bouteille de gaz, on doit en même temps tenir la bouteille via sa poignée de transport et maintenir d'une autre main, le dispositif d'accrochage déployé.

En plus d'être peu ergonomique, cette manière de faire engendre, comme déjà dit, un risque pour l'utilisateur de se pincer les doigts ou la main entre le dispositif d'accrochage et le support au moment de son accrochage.

Au vu de cela, le problème qui se pose est de proposer un capotage de protection ou chapeau pour récipient de gaz, typiquement pour bouteille de gaz, comprenant un dispositif d'accrochage pivotant amélioré ne présentant pas le ou les inconvénients susmentionnés, en particulier qui permette d'assurer un maintien du dispositif d'accrochage en position stable lorsqu'il est déplié ou replié, et un passage aisé d'une position à l'autre, sans engendrer une complexification importante du capotage et en diminuant les risques de blessures pour l'utilisateur.

La solution de l'invention est un capotage de protection ou « chapeau » pour récipient de gaz, en particulier pour bouteille de gaz, équipé d'un bloc robinet, avec ou sans détendeur intégré, comprenant :
- un corps de capotage formant une coque protectrice délimitant un volume interne conçu pour recevoir tout ou partie du bloc robinet, et
- un dispositif d'accrochage pivotant autour d'un axe AA, appelé « axe de rotation », entre plusieurs positions angulaires comprenant une position de repos dans laquelle le dispositif d'accrochage est totalement replié et une position d'accrochage dans laquelle le dispositif d'accrochage est déplié,
caractérisé en ce que :
- le pivotement, encore appelé indexage angulaire, du dispositif d'accrochage par rapport au capotage est assuré par deux doigts portés par le dispositif d'accrochage, lesdits deux doigts se projetant en éloignement par rapport au dispositif d'accrochage et étant orientés dans des directions opposées l'un par rapport à l'autre, lesdits deux doigts coopérant avec deux logements portés par le capotage, chaque doigt venant s'insérer dans l'un desdits logements,
- chaque logement est configuré pour présenter au moins 3 sections successives comprenant une première section d'extrémité et une seconde section d'extrémité reliée l'une à l'autre par une section intermédiaire, les première et seconde sections d'extrémité ayant un profil interne de forme générale semi-circulaire, et la section intermédiaire ayant une forme oblongue, la première et la seconde section d'extrémité étant séparées de la section intermédiaire par des restrictions de paroi se projetant radialement vers l'intérieur de la section intermédiaire, et
- chaque doigt venant se positionner dans la première section d'extrémité du logement dans lequel il est inséré, lorsque le dispositif d'accrochage est en position d'accrochage et dans la seconde section d'extrémité dudit logement, lorsque le dispositif d'accrochage est en position de repos.

Selon le cas, le capotage de protection selon l'invention peut comprendre l'une ou plusieurs des caractéristiques techniques suivantes :
- selon un premier mode de réalisation, les deux logements sont aménagés dans le corps de capotage lui-même, par exemple dans des expansions de paroi du corps de capotage.
- selon un second mode de réalisation, les deux logements sont aménagés dans des montants-supports portés par le capotage.
- les deux logements sont préférentiellement aménagés dans des montants-supports portés par le capotage.
- les montants-supports portent une poignée de portage.
- les montants-supports ont une forme allongée.
- la poignée de portage est fixée à une extrémité distale, i.e. une extrémité libre, des montants-supports.
- la poignée de portage s'étend entre les montants-supports.
- les montants-supports sont fixés au capotage par une extrémité proximale.
- les montants-supports sont fixés au corps de capotage, soit en y étant raccordés solidairement, par exemple par vissage, collage, soudage etc... soit en étant formés d'une seule pièce avec tout ou partie du corps de capotage.
- le corps de capotage comprend plusieurs parties ou sous-unités fixées les unes aux autres, par exemple de plusieurs demi-coques et/ou éléments de parois ou autres venant s'imbriquer, c'est-à-dire se solidariser, les unes aux autres.
- la section intermédiaire de forme oblongue de chaque logement constitue un couloir de guidage pour guider l'un des doigts pendant son/ses déplacements au sein de la section intermédiaire.
- lorsqu'un utilisateur actionne manuellement le dispositif d'accrochage pour le faire passer de la position de repos à la position d'accrochage, chaque doigt passe successivement de la seconde section d'extrémité du logement, à la section intermédiaire et à la première section d'extrémité du logement dans lequel ledit doigt est inséré, et inversement.
- la section intermédiaire comprend deux parois internes agencées face à face et formant des guides pour les deux doigts pendant leur déplacement entre les première et seconde sections d'extrémité des logements.
- la section intermédiaire comprend deux parois internes agencées face à face, lesdites parois internes étant courbes.
- les deux doigts se projettent en éloignement par rapport au dispositif d'accrochage sont portés par un axe BB, appelé « axe mobile », parallèle à l'axe AA ou « axe de rotation ».
- l'axe BB ou « axe mobile » sur lequel sont agencés les deux doigts est mobile en pivotement par rapport audit axe AA ou « axe de rotation ».
- les deux doigts sont au moins partiellement cylindriques, c'est-à-dire que chaque doigt présente une section cylindrique ou quasi-cylindrique au moins dans sa portion qui vient s'insérer entre les parois de chaque logement.
- les restrictions de paroi forment des butées de maintien configurées pour maintenir chaque doigt en position stable dans la première ou dans la seconde section d'extrémité du logement dans lequel ledit doigt est inséré, lorsque le dispositif d'accrochage est en position d'accrochage ou en position de repos, respectivement.
- les restrictions de paroi présentent chacune un passage ayant une largeur de passage supérieure au diamètre des deux doigts de sorte que les deux doigts puissent passer dans ladite largeur de passage, c'est-à-dire au travers du passage compris entre les restrictions.
- de façon alternative, les restrictions de paroi présentent chacune un passage ayant une largeur de passage inférieure ou égale au diamètre des deux doigts, et chaque doigt comprend une extrémité libre réalisée en un matériau élastiquement déformable et comportant une fente axiale séparant chaque doigt en deux demi-doigts, de sorte que chaque doigt subit une déformation élastique, lors de son passage entre les restrictions de paroi, rapprochement élastique des deux demi-doigts l'un vers l'autre par écrasement, c'est-à-dire que les deux demi-doigts de chaque doigt sont repoussés l'un vers l'autre lorsqu'il passe au travers des restrictions de paroi, grâce à leur déformation élastique et comblement/rétrécissement de l'espacement formant chaque fente axiale.
- le dispositif d'accrochage comprend deux bras, chaque bras portant l'un des deux doigts.
- le dispositif d'accrochage comprend deux bras s'étendant de part et d'autre du capotage, c'est-à-dire vers la droite et la gauche du capotage, de manière à le ceinturer partiellement, lorsque le dispositif d'accrochage est en position de repos, c'est-à-dire replié.
- il comprend en outre au moins une butée agencée entre le dispositif d'accrochage et le capotage, ledit dispositif d'accrochage venant au contact de ladite butée lorsqu'il est en position de repos, et étant espacé du fait de la présence de ladite butée à une distance non nulle donnée par rapport à la surface externe du capotage. Grâce à cette butée, le dispositif d'accrochage ne vient pas s'incruster dans la paroi externe du corps de capotage, donc peut être aisément saisi par l'utilisateur étant donné que le dispositif d'accrochage vient buter mécaniquement contre la butée qui stoppe sa course lorsqu'on le replie dans sa position de repos.
- le dispositif d'accrochage est maintenu à une distance (ou espacement) donnée d'au moins 1 mm environ par rapport à la surface externe du capotage, par exemple entre 1.5 et/ou 10 mm environ par rapport à la surface externe du corps de capotage, de manière à être en légère surélévation par rapport à la surface du capotage et pouvoir être aisément saisi par l'utilisateur.
- au moins une butée est agencée au niveau de la base du capotage.
- le dispositif d'accrochage comporte deux bras s'étendant latéralement de part et d'autre du corps de capotage, ladite au moins une butée étant agencée de manière à être prise en sandwich entre le dispositif d'accrochage au niveau des deux bras et le capotage.
- le corps de capotage porte au moins une butée faisant saillie en éloignement par rapport à la surface externe dudit corps de capotage, de préférence la butée a une hauteur H comprise entre 1 et 15 mm.
- le corps de capotage comprend au moins deux demi-coques solidarisées l'une à l'autre, par exemple par des vis ou analogues. De préférence, les deux demi-coques sont solidarisées l'une à l'autre selon un plan vertical ou sensiblement vertical.
- les montants-supports sont portés par les demi-coques.
- alternativement, les montants-supports sont solidarisés, i.e. fixés, aux demi-coques.
- alternativement encore, les montants-supports sont portés par des parois ou analogues, lesquelles sont elles-mêmes solidarisées aux demi-coques.
- le dispositif d'accrochage est fixé de manière pivotante autour d'un axe AA, de préférence situé sur la face arrière du corps du capotage, c'est-à-dire sur la face diamétralement opposée par rapport à une ouverture du capotage donnant accès à un raccord de sortie de gaz du robinet protégé par ledit capotage.
- le dispositif d'accrochage comprend une structure tridimensionnelle, de préférence elle a une forme générale incurvée.
- le dispositif d'accrochage pivote entre la position de repos et la position d'accrochage d'un angle (a) inférieur à 180°, typiquement inférieur à 150°.
- les deux montants-supports se font face et sont fixés à ou solidaires du corps de capotage.
- le corps du capotage et le dispositif d'accrochage sont formés de matériau polymère. Typiquement, le matériau de type polymère est un matériau plastique, tel que PVC, PE, PET, PP, PMMA, PU, PA...
- le dispositif d'accrochage est formé d'une seule pièce, notamment par moulage.
- le dispositif d'accrochage comprend une ouverture centrale venant se positionner en regard du raccord de remplissage lorsque le dispositif d'accrochage est en position de repos.
- le dispositif d'accrochage est au contact de la butée lorsqu'il est en position de repos.
- le capotage comprend en outre un volant rotatif de contrôle de la sortie de gaz et un raccord de sortie de gaz.
- le capotage comprend en outre un manomètre servant à indiquer la pression du gaz dans la bouteille équipée du capotage.

Par ailleurs, l'invention porte aussi sur un récipient de gaz équipé d'un bloc robinet, qu'il soit avec ou sans détendeur intégré, caractérisé en qu'il comprend un capotage de protection selon l'invention agencé autour d'au moins une partie dudit bloc robinet.

Selon le cas, le récipient de gaz de l'invention peut comprendre l'une ou plusieurs des caractéristiques techniques suivantes :
- il est choisi parmi les bouteilles de gaz.
- il est une bouteille de gaz ayant une taille comprise entre 10 et 150 cm.
- il est une bouteille de gaz contenant de 0,5 à 20 litres (contenance en équivalent eau), voire même une contenance supérieure.
- il est une bouteille de gaz de corps cylindrique creux.
- il est une bouteille de gaz comprenant un col portant un orifice de sortie du gaz.
- le capotage est fixé au col du récipient de gaz.
- il est une bouteille de gaz contenant un gaz ou mélange gazeux choisi parmi l'oxygène, l'air, un mélange N₂O/O₂, un mélange He/O₂, un mélange NO/azote ou tout autre gaz ou mélange gazeux.
- le bloc robinet est de type à détendeur intégré, c'est-à-dire un RDI.
- la bouteille est en acier, en un alliage d'aluminium ou en matériau composite.
- la bouteille contient un gaz à une pression allant jusqu'à 350 bar environ.

L'invention concerne aussi une utilisation d'un récipient de gaz selon l'invention pour distribuer un gaz ou mélange gazeux, en particulier un gaz ou mélange gazeux est choisi parmi l'oxygène, air, N₂O/O₂, He/O₂ et NO/azote.

L'invention va maintenant être mieux comprise grâce à la description détaillée suivante, faite à titre illustratif mais non limitatif, en référence aux figures annexées parmi lesquelles :
- la Figure 1 représente une vue de la face avant d'un capotage de protection selon l'invention équipant une bouteille de gaz,
- la Figure 2 est une vue partielle de ¾ arrière du capotage de la Figure 3,
- la Figure 3 représente une vue partielle de la face arrière du capotage de la Figure 1 avec dispositif d'accrochage en position d'accrochage,
- les Figures 4 et 5 représentent une vue partielle (en coupe) de côté du dispositif d'accrochage en position repliée et en position d'accrochage,
- la Figure 6 schématise un doigt coopérant avec un logement, et
- la Figure 7 schématise l'insertion des deux doigts du dispositif d'accrochage dans les deux logements du capotage.

Les Figures 1 à 7 présentent un mode de réalisation d'un capotage de protection 1 rigide, couramment appelé « chapeau », agencé autour d'un bloc robinet 3, lui-même fixé sur le col d'une bouteille de gaz 10. La bouteille de gaz 10 a typiquement une taille entre 10 et 150 cm, et une contenance de 0,5 à 20 litres (en équivalent eau). Le capotage de protection 1 sert à protéger le bloc robinet 3 contre les chocs, que ledit bloc robinet 3 soit du type avec détendeur de gaz intégré ou RDI, ou du type sans détendeur intégré.

Le capotage de protection 1 comprend un corps 2 de capotage avec des montants-supports 5, formant une coque protectrice rigide autour d'un volume interne dimensionné pour recevoir le bloc robinet 3. Les montants-supports 5 sont agencés face à face et se projettent vers le haut, comme illustré en Figure 1.

Il comprend par ailleurs une poignée de portage 4 conçue pour être prise en main par un opérateur, ladite poignée de portage 4 étant formée d'un matériau rigide et portée par deux montants-supports 5 reliant mécaniquement le corps 2 de capotage à la poignée de portage 4, c'est-à-dire que les montants-supports 5 sont solidarisés à la poignée de portage 4 de manière à permettre à un utilisateur de transporter facilement l'ensemble chapeau/robinet/bouteille.

La poignée de portage 4 est fixée au niveau des extrémités distales, c'est-à-dire les extrémités libres, des montants-supports 5, alors que les montants-supports 5 sont, quant à eux, fixés par ou solidaires du capotage 1, via leur extrémité proximale.

Il est à souligner que les deux montants-supports 5 peuvent être formés d'une seule pièce avec le reste du corps de capotage 2 ou, selon un autre mode de réalisation, constituer des éléments indépendants venant se solidariser au corps 2 de capotage. Ainsi, dans le mode de réalisation présenté sur les figures, les montants-supports 5 font partie de deux éléments de parois 19 fixés au corps 2 du capotage 1, comme visible sur la Figure 2. Plus précisément, les deux éléments de parois 19 recouvrent au moins une partie de la surface externe du corps 2 de capotage, c'est-à-dire qu'ils épousent son profil extérieur, et y sont solidarisés par des vis 15 ou analogues.

Le corps 2 du capotage 1 est typiquement en un matériau de type polymère et/ou métal, préférentiellement en matériau plastique, tel que PVC, PE, PET, PP, PMMA, PU, PA... De même, les montants-supports 5 et les deux éléments de parois 19 portant les montants-supports 5 peuvent être formés d'un matériau plastique, comme le corps du capotage 1, mais aussi en alliage d'aluminium ou tout autre matériau métallique.

Le capotage de protection 1 présente par ailleurs des ouvertures donnant accès au bloc robinet 3 situé dans le volume interne du corps 2 de capotage 1, en particulier au raccord de sortie 8, au raccord de remplissage 11, au raccord de sortie sous pression 12, au volant rotatif 7...

Plus précisément, le bloc robinet 3, typiquement de type RDI, comprend un volant rotatif 7, situé en face avant 2a, manipulable par un utilisateur pour contrôler le débit de gaz, un raccord de sortie de gaz 8 pour soutirer le gaz stocké dans la bouteille 10, un manomètre 9 pour contrôler la pression du gaz, un raccord de remplissage 11, situé en face arrière 2b, servant à introduire du gaz dans la bouteille 10 lorsque celle-ci est vide, et un raccord de sortie de gaz sous pression 12 situé latéralement et servant à distribuer le gaz à pression de service compatible avec l'application aval.

L'assemblage du capotage de protection 1 et sa fixation autour du bloc de robinet porté par la bouteille de gaz 10, se fait par vissage au moyen d'éléments de fixation, à savoir des vis, des boulons ou analogues.

De préférence, dans le mode de réalisation des Figures, le corps 2 du capotage est formé de deux demi-coques venant se solidariser l'une à l'autre, selon un plan de jonction vertical, et portant les montants-supports 5. En fait, les deux demi-coques viennent prendre en sandwich le robinet 3 et le col du récipient 10 de manière à contenir le bloc robinet 3 dans leur espace ou volume interne, alors que les deux demi-coques formant le corps 2 sont elles-mêmes ceinturées par, c'est-à-dire prises en sandwich entre, les deux éléments de parois 19 portant les montants-supports 5 surmontés de la poignée de portage 4.

Afin de permettre l'accroche ou l'arrimage de l'ensemble bouteille 10/bloc robinet 3/capotage 1 à un support, tel un barreau de lit d'hôpital, de brancard ou autre, le capotage de protection 1 comprend, du côté de sa face arrière 2b, un dispositif d'accrochage 6 pivotant autour d'un axe AA, appelé « axe de rotation », entre :
- une position totalement repliée, dite position « de repos », c'est-à-dire la position adoptée par le dispositif d'accrochage 6 lorsqu'il est rangé et positionné en contact ou quasi-contact du capotage 1, et
- une position totalement dépliée dite position « d'accrochage », c'est-à-dire la position adoptée par le dispositif d'accrochage 6 lorsqu'il est complètement sorti et peut être accroché à un support, tel un barreau de lit ou analogue.

Sur les Figures 1 et 4, le dispositif d'accrochage 6 est en position de repos, alors que sur les Figures 2, 3 et 5, il est en position d'accrochage, c'est-à-dire totalement déplié. Ces deux positions constituent donc les positions angulaires extrêmes que peut adopter le dispositif d'accrochage 6 lors de son pivotement autour de l'axe AA. Typiquement, l'angle α de pivotement entre ces deux positions angulaires extrêmes est inférieur ou égale à 170° et supérieur à 0°, préférentiellement supérieur à 90°, par exemple un angle de l'ordre de 150°.

On peut prévoir un espacement non nul entre le dispositif d'accrochage 6 et le capotage 1, lorsque le dispositif d'accrochage 6 est en position totalement repliée, c'est-à-dire « de repos ». Pour ce faire, on aménage une (ou plusieurs) butée 13 entre la surface externe du capotage 1, à savoir sa face arrière 2a, et le dispositif d'accrochage 6 de sorte que ce dernier vienne reposer contre la butée 13, lorsque le dispositif d'accrochage 6 est en position « de repos », et donc ne vienne pas s'incruster dans une empreinte ou un logement du capotage 1. La (ou les) butée(s) 13 va donc stopper la course en pivotement angulaire du dispositif d'accrochage 6 lorsque celui-ci est replié par l'utilisateur pour le faire passer de sa position d'accrochage à sa position de repos, puisque le dispositif d'accrochage 6 va rencontrer la butée 13, c'est-à-dire venir buter contre celle-ci. Ainsi, il restera toujours un espacement minimum entre le dispositif d'accrochage 6 et le capotage 1 qui permettra alors à l'utilisateur de saisir facilement le dispositif d'accrochage 6 et de le faire pivoter vers sa position d'accrochage. Le dispositif d'accrochage 6 est donc maintenu volontaire à une distance ou espacement minimum de la surface externe du capotage 1. La butée 13 constitue une sorte d'excroissance de hauteur H, par exemple une hauteur H de 1 mm à 15 mm, portée par exemple par la surface externe du capotage 1 et se projetant vers l'extérieur du capotage 1. La butée 13 se situe en regard du dispositif d'accrochage 6, c'est-à-dire en face du dispositif d'accrochage 6. Dit autrement la (ou les) butée 13 est prise « en sandwich » entre le dispositif d'accrochage 6 et le capotage.

Dans le mode de réalisation de la Figure 3, une butée 13 unique est agencée au niveau de la base 14 du capotage 1, à savoir ici sur une collerette 18 située au niveau de la base 14 du capotage 1. Toutefois, selon un autre mode de réalisation, on peut agencer plusieurs butées 13, par exemple deux butées ou plus, entre le dispositif d'accrochage 6 pivotant et le corps 2 du capotage 1. De façon analogue, sur les Figures, la butée 13 est aménagée sur le capotage 1 mais selon un autre mode de réalisation, on peut aussi agencer la butée 13 sur le dispositif d'accrochage 6 lui-même ou, selon encore un autre mode de réalisation, des butées 13 peuvent être agencées à la fois sur le dispositif d'accrochage 6 et sur le corps 2 de capotage 1.

De façon générale, comme illustré sur les Figures, le dispositif d'accrochage 3 forme une structure tridimensionnelle incurvée venant ceinturer le corps 2 de capotage, lorsque le dispositif d'accrochage 6 est en position de repos.

Plus précisément, la structure tridimensionnelle incurvée formant le dispositif d'accrochage 6 comprend deux bras, à savoir un bras droit 6a et un bras gauche 6b, venant prendre le corps 2 de capotage sensiblement « en sandwich », lorsque le dispositif d'accrochage 6 est en position de repos. Chacun des bras 6a, 6b porte une encoche de fixation 16 servant à l'accrochage de l'ensemble à un support, tel un barreau de lit d'hôpital ou analogue. Chaque encoche de fixation 16 a une forme arquée, par exemple conformée en arc de cercle, comme illustré en Figure 2, de manière à épouser au mieux la forme d'un barreau tubulaire de lit, de brancard, de fauteuil roulant ou autre.

En position de rangement, le dispositif d'accrochage 6 vient se positionner autour du corps 2 de capotage de manière à minimiser l'encombrement général du capotage 1, lorsque le dispositif d'accrochage 3 est replié comme sur la figure 2. Lorsque la structure tridimensionnelle formant le dispositif d'accrochage 6 est repliée, elle fait saillie extérieurement mais sans pour autant augmenter l'encombrement global du capotage 1. Le dispositif d'accrochage 6 vient alors au contact ou quasi contact de la butée 13 en recouvrant la butée 13.

Le dispositif d'accrochage 6 comporte donc une extrémité aval libre portant les bras 6a, 6b, et une extrémité amont venant se fixer en pivotement (axe de rotation AA) au capotage 1, de préférence aux montants-supports 5 du capotage 1. Une ouverture peut être prévue dans la paroi du corps 2 de capotage 1 pour permettre et/ou faciliter le pivotement du dispositif d'accrochage 6 de sa position de repos à celle d'accrochage, ou inversement.

Le dispositif d'accrochage 6 peut être formé de plastique, de métal ou d'une combinaison des deux.

Par ailleurs, dans une variante de réalisation, la structure tridimensionnelle constituant le dispositif d'accrochage 6 comprend une ouverture centrale 17, laissant apparaitre le raccord de remplissage 11, lorsque le dispositif d'accrochage 6 est en position de repos, c'est-à-dire replié et au contact de la butée 13. Ceci permet à l'utilisateur de remplir la bouteille 10 en gaz frais, sans avoir à déplier le dispositif d'accrochage 6, c'est-à-dire en laissant le dispositif d'accrochage 6 dans sa position de repos.

Selon la présente invention, afin d'assurer un maintien du dispositif d'accrochage 6 en position stable, lorsqu'il est déplié ou replié, et un passage aisé d'une position à l'autre, sans engendrer une complexification importante du capotage, on prévoit deux doigts D, c'est-à-dire deux expansions en saillie, portés par ledit dispositif d'accrochage 6 coopérant avec deux logements L portés par le capotage 1, de préférence par les montants-supports 5 du capotage 1. Par exemple, les logements L peuvent être aménagés dans le corps de capotage lui-même, dans des expansions de parois solidaires dudit corps 2 de capotage, dans les montants-supports 5, ou dans des éléments fixés à ou solidaire desdits montants-supports 5 ou du corps de capotage 2.

Les logements L présentent une forme particulière, comme expliqué ci-après.

Comme illustré sur les Figures 4, 5 et 7, le pivotement, c'est-à-dire l'indexage angulaire, du dispositif d'accrochage 6 par rapport au capotage 1 est assuré par deux doigts D portés par le dispositif d'accrochage 6. Ces deux doigts D se projetant en éloignement par rapport au dispositif d'accrochage 6 et sont orientés dans des directions opposées l'un par rapport à l'autre. Ils sont agencés sur un axe BB parallèle à l'axe de rotation AA, ledit axe BB, encore appelé 'axe mobile', est mobile en pivotement, c'est-à-dire en rotation par rapport à l'axe AA est lui est fixe, i.e. immobile.

Comme détaillé sur la Figure 6, les deux doigts D coopérant chacun avec l'un des deux logements L portés par exemple par les montants supports 5 de capotage 1, ou par exemple aménagés dans le corps 2 de capotage, chaque doigt D venant s'insérer dans l'un desdits logements L, chaque doigt D étant mobile au sein d'un desdits logements L.

Chaque logement L est configuré pour présenter au moins 3 sections successives S1, S2, S3 comprenant une première section d'extrémité S1 et une seconde section d'extrémité S2 reliées l'une à l'autre par une section intermédiaire S3 qui forme une sorte de couloir de guidage pour chaque doigt D, lorsqu'il se déplace dans cette section intermédiaire S3.

Les première et seconde sections d'extrémité S1, S2 ont un profil interne de forme générale semi-circulaire, alors que la section intermédiaire S3 a une forme générale oblongue, c'est-à-dire allongée.

Chaque doigt D vient se positionner dans la première section d'extrémité S1 du logement L dans lequel il est inséré, lorsque le dispositif d'accrochage 6 est en position d'accrochage et, à l'inverse, dans la seconde section d'extrémité S2 de ce logement, lorsque le dispositif d'accrochage 6 est en position de repos.

On voit sur les Figures 4, 5 et 6 que la section intermédiaire S3 oblongue comprend deux parois internes P1, P2 agencées face à face qui forment des guides pour les deux doigts D pendant leur déplacement dans la section intermédiaire S3, lors de leur passage de la première à la seconde section d'extrémité S1, S2 des logements L, ou inversement. Les deux parois internes P1, P2 agencées face à face, sont courbes.

Afin d'assurer un maintien en position stable, la première et la seconde section d'extrémité S1, S2 sont séparées de la section intermédiaire S3 par des restrictions de paroi R1, R2 se projetant radialement vers l'intérieur de la section intermédiaire S3, comme visible sur les Figures 4 et 5. Ces restrictions de paroi R1, R2 forment en quelque sorte des butées servant à créer un point dur et à bien retenir les doigts D, lorsqu'ils sont positionnés dans les première et seconde sections d'extrémité S1, S2, c'est-à-dire en position de repos ou d'accrochage.

Le passage des restrictions de paroi R1, R2 par les doigts D est facilité grâce à une fente axiale F aménagée à l'extrémité libre EL des doigts D, comme illustré en Figure 7. De préférence, les fentes F sont aménagées dans une partie des doigts D réalisée en un matériau élastiquement déformable, par exemple un polymère.

Cette fente F sépare chaque doigt D en deux demi-doigts. Cette structure permet aux doigts D de se déformer élastiquement et localement au passage des restrictions de paroi R1, R2 puisque, lorsque les doigts D passent entre les restrictions de paroi R1, R2, celles-ci agissent mécaniquement sur les deux demi-doigts et les forcent à se rapprocher l'une de l'autre en comblant l'espacement entre eux, c'est-à-dire la fente F. Le diamètre des doigts D s'en trouve dès lors diminué au niveau des extrémités libres EL permettant ainsi le passage des doigts D entre les restrictions de paroi R1, R2, y compris si le diamètre des doigts D au niveau desdites extrémités libres EL est, avant déformation, légèrement supérieur au passage P existant entre lesdites restrictions de paroi R1, R2.

Cette déformation élastique des doigts évite par ailleurs une usure prématurée des restrictions de paroi R1, R2 et des doigts D.

Toutefois, la largeur L des restrictions de paroi R1, R2 est préférentiellement légèrement supérieure à celle des sections cylindriques au niveau desdites extrémités libres EL des doigts D pour permettre leur passage au travers desdites restrictions de paroi R1, R2. Dans cas, les fentes F ne sont pas nécessaires.

De préférence, largeur des restrictions de paroi R1, R2 est comprise entre 0.5 et 2 mm.

Avantageusement, la première et la seconde section d'extrémité S1, S2 ont une paroi interne de forme semi-circulaire SC s'ouvrant sur la section intermédiaire S3, au travers des restrictions de paroi R1, R2. De préférence, le jeu entre le rayon Ro des première et seconde sections d'extrémité S1, S2 de forme semi-circulaire et le rayon de D est compris entre 0.1 et 1 mm.

Une bouteille de gaz équipée d'un capotage selon l'invention est particulièrement bien adaptée au stockage et à la distribution de gaz sous pression, en particulier de gaz médical, notamment un gaz choisi parmi l'oxygène, air, N₂O/O₂, He/O₂ et NO/azote.

## Revendications

1. Capotage de protection (1) pour récipient de gaz (10) équipé d'un bloc robinet, comprenant :
- un corps de capotage (2) formant coque protectrice délimitant un volume interne conçu pour recevoir tout ou partie du bloc robinet (3), et
- un dispositif d'accrochage (6) pivotant autour d'un axe (AA) entre plusieurs positions angulaires comprenant une position de repos dans laquelle le dispositif d'accrochage (6) est totalement replié et une position d'accrochage dans laquelle le dispositif d'accrochage (6) est déplié,
**caractérisé en ce que** :
- le pivotement du dispositif d'accrochage (6) par rapport au capotage (1) est assuré par deux doigts (D) portés par le dispositif d'accrochage (6), lesdits deux doigts (D) se projetant en éloignement par rapport au dispositif d'accrochage (6) et étant orientés dans des directions opposées l'un par rapport à l'autre, lesdits deux doigts (D) coopérant avec deux logements (L) portés par le capotage (1), chaque doigt (D) venant s'insérer dans l'un desdits logements (L),
- chaque logement (L) est configuré pour présenter au moins 3 sections successives (S1, S2, S3) comprenant une première section d'extrémité (S1) et une seconde section d'extrémité (S2) reliée l'une à l'autre par une section intermédiaire (S3), les première et seconde sections d'extrémité (S1, S2) ayant un profil interne de forme générale semi-circulaire, et la section intermédiaire (S3) ayant une forme oblongue, la première et la seconde section d'extrémité (S1, S2) étant séparées de la section intermédiaire (S3) par des restrictions de paroi (R1, R2) se projetant radialement vers l'intérieur de la section intermédiaire (S3), et
- chaque doigt (D) venant se positionner dans la première section d'extrémité (S1) du logement (L) dans lequel il est inséré, lorsque le dispositif d'accrochage (6) est en position d'accrochage et dans la seconde section d'extrémité (S2) dudit logement, lorsque le dispositif d'accrochage (6) est en position de repos.

2. Capotage selon la revendication précédente, **caractérisé en ce que** les deux logements (L) sont aménagés dans le corps (2) de capotage ou dans des montants supports (5) portés par le capotage (1), de préférence dans des montants supports (5) portés par le capotage (1).

3. Capotage selon la revendication 2, **caractérisé en ce que** les montants-supports portent une poignée de portage.

4. Capotage selon l'une des revendications précédentes, **caractérisé en ce que** les restrictions de paroi (R1, R2) forment des butées de maintien configurées pour maintenir chaque doigt (D) en position stable dans la première ou dans la seconde section d'extrémité (S1, S2) du logement (L) dans lequel ledit doigt (D) est inséré, lorsque le dispositif d'accrochage (6) est en position d'accrochage ou en position de repos, respectivement.

5. Capotage selon l'une des revendications précédentes, **caractérisé en ce que**, lorsqu'un utilisateur actionne manuellement le dispositif d'accrochage (6) pour le faire passer de la position de repos à la position d'accrochage, chaque doigt (D) passe successivement de la seconde section d'extrémité (S2) du logement (L), à la section intermédiaire (S3) et à la première section d'extrémité (S1) du logement (L) dans lequel ledit doigt (D) est inséré, et inversement.

6. Capotage selon l'une des revendications précédentes, **caractérisé en ce que** la section intermédiaire (S3) comprend deux parois internes (P1, P2) agencées face à face et formant des guides pour les deux doigts (D) pendant leur déplacement entre les première et seconde sections d'extrémité (S1, S2) des logements (L).

7. Capotage selon l'une des revendications 1 à 5, **caractérisé en ce que** la section intermédiaire (S3) comprend deux parois internes (P1, P2) agencées face à face, lesdites parois internes (P1, P2) étant courbes.

8. Capotage selon l'une des revendications précédentes, **caractérisé en ce que** les deux doigts (D) se projettent en éloignement par rapport au dispositif d'accrochage (6) sont portés par un axe (BB) parallèle à l'axe (AA).

9. Capotage selon la revendication 8, **caractérisé en ce que** l'axe (BB) sur lequel sont agencés les deux doigts (D) est mobile en pivotement par rapport audit axe (AA).

10. Capotage selon l'une des revendications précédentes, **caractérisé en ce que** les deux doigts (D) sont au moins partiellement cylindriques.

11. Capotage selon l'une des revendications précédentes, **caractérisé en ce que** les restrictions de paroi (R1, R2) présentent chacune un passage (P) ayant une largeur de passage supérieure au diamètre des deux doigts (D) de sorte que les deux doigts (D) puissent passer dans ladite largeur de passage.

12. Capotage selon l'une des revendications 1 à 10, **caractérisé en ce que**
- les restrictions de paroi (R1, R2) présentent chacune un passage (P) ayant une largeur de passage inférieure ou égale au diamètre des deux doigts (D), et
- chaque doigt (D) comprend une extrémité libre (EL) réalisée en un matériau élastiquement déformable et comportant une fente (F) axiale séparant chaque doigt (D) en deux demi-doigts,
de sorte que chaque doigt (D) subit une déformation élastique, lors de son passage entre les restrictions de paroi (R1, R2), par rapprochement élastique des deux demi-doigts l'un vers l'autre.

13. Récipient de gaz (10), en particulier une bouteille de gaz, équipé d'un bloc robinet (3) et d'un capotage (1) de protection agencé autour d'au moins une partie dudit bloc robinet (3), caractérisé en qu'il comprend un capotage (1) de protection selon l'une des revendications précédentes.

14. Utilisation d'un récipient de gaz selon la revendication 13, en particulier une bouteille de gaz, pour stocker ou distribuer un gaz ou mélange gazeux, de préférence le gaz ou mélange gazeux est choisi parmi l'oxygène, air, N₂O/O₂, He/O₂ et NO/azote.

## Patentansprüche

1. Schutzhaube (1) für Gasbehälter (10), der mit einem Schließhahnblock ausgestattet ist, umfassend:
- einen Haubenkörper (2), der eine Schutzschale bildet, die ein Innenvolumen begrenzt, konzipiert, um den gesamten Schließhahnblock (3) oder einen Teil davon aufzunehmen, und
- eine Einrastvorrichtung (6), die um eine Achse (AA) zwischen mehreren Winkelstellungen schwenkbar ist, umfassend eine Ruhestellung, in der die Einrastvorrichtung (6) vollständig zusammengeklappt ist, und eine Einraststellung, in der die Einrastvorrichtung (6) auseinandergeklappt ist;
**dadurch gekennzeichnet, dass**:
- das Schwenken der Einrastvorrichtung (6) in Bezug auf die Haube (1) durch zwei Finger (D) gewährleistet wird, die von der Einrastvorrichtung (6) getragen werden, wobei die zwei Finger (D) in Bezug auf die Einrastvorrichtung (6) spreizend vorragen und in Bezug aufeinander in entgegengesetzte Richtungen ausgerichtet sind, wobei die zwei Finger (D) mit zwei Aufnahmen (L) zusammenwirken, die von der Haube (1) getragen werden, wobei jeder Finger (D) sich in die eine der Aufnahmen (L) einfügt,
- jede Aufnahme (L) konfiguriert ist, um mindestens 3 aufeinanderfolgende Abschnitte (S1, S2, S3) aufzuweisen, umfassend einen ersten Endabschnitt (S1) und einen zweiten Endabschnitt (S2), die über einen Zwischenabschnitt (S3) miteinander verbunden sind, wobei der erste und der zweite Endabschnitt (S1, S2) ein allgemein halbkreisförmiges Innenprofil besitzen und der Zwischenabschnitt (S3) eine längliche Form besitzt, wobei der erste und der zweite Endabschnitt (S1,S2) über Wandbeschränkungen (R1, R2), die radial zum Inneren des Zwischenabschnitts (S3) vorragen, vom Zwischenabschnitt (S3) getrennt sind, und
- sich jeder Finger (D) in den ersten Endabschnitt (S1) der Aufnahme (L), in die er eingefügt ist, positioniert, wenn die Einrastvorrichtung (6) in Einraststellung ist, und in den zweiten Endabschnitt (S2) der Aufnahme, wenn die Einrastvorrichtung (6) in Ruhestellung ist.

2. Haube nach dem vorstehenden Anspruch, **dadurch gekennzeichnet**, das die zwei Aufnahmen (L) im Haubenkörper (2) oder in Stützstreben (5), die von der Haube (1) getragen werden, vorzugsweise in Stützstreben (5), die von der Haube (1) getragen werden, eingerichtet sind.

3. Haube nach Anspruch 2, **dadurch gekennzeichnet, dass** die Stützstreben einen Tragegriff tragen.

4. Haube nach einem der vorstehenden Ansprüche, **dadurch gekennzeichnet, dass** die Wandbeschränkungen (R1, R2) Halteanschläge bilden, die konfiguriert sind, um jeden Finger (D) in stabiler Stellung im ersten oder im zweiten Endabschnitt (S1, S2) der Aufnahme (L) zu halten, in die der Finger (D) eingefügt ist, wenn die Einrastvorrichtung (6) jeweils in Einraststellung oder in Ruhestellung ist.

5. Haube nach einem der vorstehenden Ansprüche, **dadurch gekennzeichnet, dass**, wenn ein Benutzer die Einrastvorrichtung (6) manuell betätigt, um sie von der Ruhestellung in die Einraststellung übergehen zu lassen, jeder Finger (D) aufeinanderfolgend vom zweiten Endabschnitt (S2) der Aufnahme (L), zum Zwischenabschnitt (S3) und zum ersten Endabschnitt (S1) der Aufnahme (L), in die der Finger (D) eingefügt ist, übergeht und umgekehrt.

6. Haube nach einem der vorstehenden Ansprüche, **dadurch gekennzeichnet, dass** der Zwischenabschnitt (S3) zwei Innenwände (P1, P2) umfasst, die einander zugewandt angeordnet sind und Führungen für die zwei Finger (D) während ihres Verschiebens zwischen dem ersten und zweiten Endabschnitt (S1, S2) der Aufnahme (L) bilden.

7. Haube nach einem der Ansprüche 1 bis 5, **dadurch gekennzeichnet, dass** der Zwischenabschnitt (S3) zwei Innenwände (P1, P2) umfasst, die einander zugewandt angeordnet sind, wobei die zwei Innenwände (P1, P2) gekrümmt sind.

8. Haube nach einem der vorstehenden Ansprüche, **dadurch gekennzeichnet, dass** die zwei Finger (D), die in Bezug auf die Einrastvorrichtung (6) spreizend vorragen, von einer Achse (BB) parallel zur Achse (AA) getragen werden.

9. Haube nach Anspruch 8, **dadurch gekennzeichnet, dass** die Achse (BB), auf der die zwei Finger (D) angeordnet sind, in Bezug auf die Achse (AA) schwenkbeweglich ist.

10. Haube nach einem der vorstehenden Ansprüche, **dadurch gekennzeichnet, dass** die zwei Finger (D) mindestens teilweise zylindrisch sind.

11. Haube nach einem der vorstehenden Ansprüche, **dadurch gekennzeichnet, dass** die Wandbeschränkungen (R1, R2) jeweils einen Durchlass (P) aufweisen, der eine Durchlassbreite besitzt, die größer als der Durchmesser der zwei Finger (D) ist, sodass die zwei Finger (D) in der Durchlassbreite durchgelassen werden können.

12. Haube nach einem der Ansprüche 1 bis 10, **dadurch gekennzeichnet, dass**
- die Wandbeschränkungen (R1, R2) jeweils einen Durchlass (P) aufweisen, der eine Durchlassbreite besitzt, die kleiner oder gleich dem Durchmesser der zwei Finger (D) ist, und
- jeder Finger (D) ein freies Ende (EL) umfasst, das aus einem elastisch verformbaren Material gefertigt ist und einen axialen Schlitz (F) umfasst, der jeden Finger (D) in zwei Halbfinger trennt,
sodass jeder Finger (D) bei seinem Durchlass zwischen den Wandbeschränkungen (R1, R2) durch elastische Annäherung der zwei Halbfinger zueinander einer elastischen Verformung unterzogen wird.

13. Gasbehälter (10), insbesondere eine Gasflasche, der mit einem Schließhahnblock (3) und mit einer Schutzhaube (1) ausgestattet ist, die um mindestens einen Teil des Schließhahnblocks (3) angeordnet ist, **dadurch gekennzeichnet, dass** er eine Schutzhaube (1) nach einem der vorstehenden Ansprüche umfasst.

14. Verwendung eines Gasbehälters nach Anspruch 13, insbesondere einer Gasflasche, um ein Gas oder Gasgemisch zu lagern oder auszugeben, wobei das Gas oder Gasgemisch vorzugsweise ausgewählt ist aus Sauerstoff, Luft, N₂O/O₂, He/O₂ und NO/Stickstoff.

## Claims

1. Protective hood (1) for gas cylinder (10) equipped with a tap unit, comprising:
- a hood body (2) forming a protective shell delimiting an internal volume designed to receive all or some of the tap unit (3), and
- a hanging device (6) pivoting about an axis (AA) between several angular positions comprising a rest position, wherein the hanging device (6) is totally folded and an attachment position, wherein the hanging device (6) is unfolded,
**characterised in that**:
- the pivoting of the hanging device (6) with respect to the hood (1) is ensured by two fingers (D) supported by the hanging device (6), said two fingers (D) are projected by extending with respect to the hanging device (6) and being oriented in directions opposite one another, said two fingers (D) engaging with two housings (L) supported by the hood (1), each finger (D) being inserted in one of said housings (L),
- each housing (L) is configured to have at least 3 successive sections (S1, S2, S3) comprising a first end section (S1) and a second end section (S2) connected to one another by an intermediate section (S3), the first and second end sections (S1, S2) having an internal profile of general semi-circular shape, and the intermediate section (S3) having an oblong shape, the first and the second end section (S1, S2) being separated from the intermediate section (S3) by wall restrictions (R1, R2) being projected radially inwards from the intermediate section (S3), and
- each finger (D) being positioned in the first end section (S1) of the housing (L) wherein it is inserted, when the hanging device (6) is in the attachment position and in the second end section (S2) of said housing, when the hanging device (6) is in the rest position.

2. Hood according to the preceding claim, **characterised in that** the two housings (L) are arranged in the hood body (2) or in support mounts (5) supported by the hood (1), preferably in support mounts (5) supported by the hood (1).

3. Hood according to claim 2, **characterised in that** the support mounts support a carrying handle.

4. Hood according to one of the preceding claims, **characterised in that** the wall restrictions (R1, R2) form holding stops configured to hold each finger (D) in a stable position in the first or in the second end section (S1, S2) of the housing (L), wherein said finger (D) is inserted, when the hanging device (6) is in the attachment position or in the rest position, respectively.

5. Hood according to one of the preceding claims, **characterised in that**, when a user manually actuates the hanging device (6) to make it pass from the rest position to the attachment position, each finger (D) passes successively from the second end section (S2) of the housing (L) to the intermediate section (S3) and to the first end section (S1) of the housing (L), wherein said finger (D) is inserted, and vice versa.

6. Hood according to one of the preceding claims, **characterised in that** the intermediate section (S3) comprises two internal walls (P1, P2) arranged opposite one another and forming guides for the two fingers (D) during their movement between the first and second end sections (S1, S2) of the housings (L).

7. Hood according to one of claims 1 to 5, **characterised in that** the intermediate section (S3) comprises two internal walls (P1, P2) arranged opposite one another, said internal walls (P1, P2) being curved.

8. Hood according to one of the preceding claims, **characterised in that** the two fingers (D) being projected in extension with respect to the hanging device (6) are supported by an axis (BB) parallel to the axis (AA).

9. Hood according to claim 8, **characterised in that** the axis (BB) on which are arranged two fingers (D) is mobile by pivoting with respect to said axis (AA).

10. Hood according to one of the preceding claims, **characterised in that** the two fingers (D) are at least partially cylindrical.

11. Hood according to one of the preceding claims, **characterised in that** the wall restrictions (R1, R2) each have a passage (P) having a passage width greater than the diameter of the two fingers (D), such that the two fingers (D) can pass into said passage width.

12. Hood according to one of claims 1 to 10, **characterised in that**
- the wall restrictions (R1, R2) each have a passage (P) having a passage width less than or equal to the diameter of the two fingers (D), and
- each finger (D) comprises a free end (EL) made of an elastically deformable material and comprising an axial slot (F) separating each finger (D) into two half-fingers,
such that each finger (D) undergoes an elastic deformation, during its passage between the wall restrictions (R1, R2), by elastic attachment of the two half-fingers towards one another.

13. Gas container (10), in particular a gas cylinder, equipped with a tap unit (3) and a protective hood (1) arranged around at least one portion of said tap unit (3), **characterised in that** it comprises a protective hood (1) according to one of the preceding claims.

14. Use of a gas container according to claim 13, in particular a gas cylinder, to store or distribute a gas or gaseous mixture, preferably the gas or gaseous mixture is selected from among oxygen, air, N₂O/O₂, He/O₂ and NO/nitrogen.
